# EUROPÄISCHE PATENTSCHRIFT

(11) **EP 0 021 232 B1**
(45) Veröffentlichungstag und Bekanntmachung des Hinweises auf die Patenterteilung: **16.11.1983**
(21) Anmeldenummer: 80103220.2
(22) Anmeldetag: 10.06.1980
(51) Int. Cl.: G08B 27/00, G08B 25/00

(54) **Anordnung zur Alarmgabe bei unbefugtem Eindringen**
Device for a burglary alarm system
Installation d'alarme contre l'intrusion

(30) Priorität: 12.06.1979 DE 2923732
(43) Veröffentlichungstag der Anmeldung: 07.01.1981
(73) Patentinhaber: Fritz Fuss Kom.-Ges., D-7470 Albstadt 1 (DE)
(72) Erfinder: Merkel, Willi, Dr., D-7470 Albstadt 1 (DE)
(74) Vertreter: Weber, Otto-Ernst, Dipl.-Phys.

## Beschreibung

Die Erfindung betrifft eine Anordnung zur Alarmgabe bei ubefugtem Eindringen in einen geschützten Bereich, insbesonderen Alarmanlage zum Zchutz von Gebäuden gegen Einbruch, bei welcher eine Steuerzentrale vorhanden ist, an welche periphere Einrichtungen, von denen einige gegebenenfalls in Nachbarbereichen installiert sind, in Form von Alarmfühlern, Bedienungseinrichtungen, Alarmgebern od. dgl. über ein vorhandes Netz elektrischer Leitungen angeschlossen sind, bei welcher in der Steuerzentrale und in den peripheren Einrichtungen jeweils eine identisch ausgebildete Steuereinrichtung angeordnet ist, die durch einen Identifikations-Kode innerhalb der Anordnung eindeutig individualisiert ist, bei welcher jede Steuereinrichtung einen Sender sowie einen Empfänger für zwischen Steuereinrichtungen austauschbare Steuersignale, eine Logikschaltung, einen Signalspeicher und einen Programmspeicher aufweist, bei der eine vorgegebene Zustandsänderung im Bereich einer peripheren Einrichtung durch die Logikschaltung ihrer Steuereinrichtung erkannt und durch deren Sender an sämtliche übrigen Steuereinrichtungen gemeldet und dort registriert wird, bei der bestimmte ausgewählte Zustandsänderungen einem Alarmgeber zur Auslösung eines Alarms zuführbar sind, und bei der sämtliche Steuereinrichtungen innerhalb einer Anordnung durch einen einheitlichen Gruppenkode identifiziert sind.

Ein derartige Schaltungsanordnung ist aus der deutschen Offenlegungsschrift 27 52 959 bekannt. Diese Anordnung ist jedoch verhältnismäßig starr aufgebaut, denn es wird grundsätzlich von einer Station, an welcher ein Alarm ausgelöst wird, jede andere Station innerhalb einer Anlage angesteuert, um dort beispielsweise einen akustischen Alarm zu geben. Eine derartige Anlage ist nicht hinreichend flexibel, um an verschiedenste individuelle Erfordernisse umd Wünsche angepaßt zu werden. Es kommt jedoch gerade bei einer Alarmanlage entscheidend darauf an, daß sie in ihrem Aufbau ebenso wie in ihrer Funktion den örtlichen Verhältnissen genau so gut wie den Wünschen und Gepflogenheiten der Benutzer angepaßt werden kann.

Der Erfindung liegt die Aufgabe zugrunde, eine Anordnung zur Alarmgabe bei unbefugtem Eindrigen in einen geschützten Bereich der eingangs näher genannten Art zu schaffen, welche durch außerordentlich flexible Ausbildung eine hervorragende Anpassungsfähigkeit an individuelle Anforderungen und zugleich ein hohes Maß an Betriebskomfort und an Sicherheit gewährleistet und mit vergleichbaren Fremdanlagen in Nachbarbereichen zusammenzuarbeiten vermag.

Zur Lösung dieser Aufgabe sieht die Erfindung vor, daß jede Steuereinrichtung als Mikroprozessor mit einer solchen Speicher-' kapazität ausgebildet ist, daß die zur Alarmgabe führenden Zustandsänderungen sämtlicher peripheren Einrichtungen sowie auch die von Nachbarbereichen gemeldeten Zustandsänderungen mit einem als fremd gekennzeichneten Gruppenkode gespeichert sind, so daß der von einer im Empfangsbereich des Empfängers einer Steuereinrichtung angeordneten, nicht zur eigenen Anordnung gehörenden, vergleichbaren Fremd-Anordnung ausgesandte Gruppenkode von allen Steuereinrichtungen innerhalb der eigenen Anordnung empfangen, dekodiert und ausgewertet wird, und daß die Aussendung eines Steuersignals so lange unterdrückt wird, bis im Empfangsbereich eine bei Beginn eines Sendevorgangs bereits begonnene Übertragung eines anderen Steuersignals beendet ist, wobei das Signal auch von einer Fremdanordnung stammen kann.

Vorteilhafte Weiterbildungen und bevorzugte Ausführungsformen des Erfindungsgegenstandes ergeben sich aus den Unteransprüchen.

Gemäß der Erfindung ist der wesentliche technische Fortschritt erreichbar, daß ein sehr flexibles und wirkungsvolles Zusammenspiel der peripheren Einrichtungen untereinander ebenso wie mit einer Steuerzentrale, sogar mit vergleichbaren Fremdanlagen, dadurch erreicht wird, daß alleperipheren Einrichtungen mit "Intelligenz" ausgestattet sind, die jeweils in einem Mikroprozessor verkörpert ist; Flexibilität und Sicherheit werden dabei noch dadurch gesteigert, daß nicht einmal gerätetechnisch festgelegt werden muß, welche der peripheren Einrichtungen die Rolle der Steuerzentrale übernehmen soll. Es besteht vielmehr die Möglichkeit, einer dafür ausgewählten peripheren Einrichtung ohne Eingriff in die gerätetechnische Konstruktion mit Hilfe einer entsprechenden Steuerspannung die Rolle der Steuerzentrale zu übertragen. Es kann weiterhin die Entscheidung, welche periphere Einrichtung als Steuerzentrale arbeiten soll, auch kurzfristig und problemlos geändert werden. Es braucht nicht einmal von den Benutzern einer Alarmanlage aktiv eingegriffen zu werden, um die Rolle der Steuerzentrale von einer peripheren Einrichtung auf eine andere zu übertragen, denn dies geschieht selbsttätig beispielsweise dann, wenn diejenige periphere Einrichtung, welche gerade als Steuerzentrale arbeitet, gestört oder beschädigt werden sollte.

Durch das' Zusammenwirken der Mikroprozessoren in den peripheren Einrichtungen untereinander ebenso wie das Zusammenspiel der Mikroprozessoren in den peripheren Einrichtungen mit dem Mikroprozessor in der Steuerzentrale ergeben sich hinsichtlich Bedienungs- und Überwachungskomfort, Funktionskontrolle, Störungsidentifizierung, Sabotageüberwachung, Betriebssicherheit und Mobilität eines Bedienteils außerordentlich vielfältige vorteilhafte Eigenschaften.

Die Herstellung einer erfindungsgemäßen Anordnung wird auch dadurch sehr wirtschaftlich, daß die verwendeten Mikroprozessoren gerätetechnisch vollständig identisch sind und beim Einsetzen in eine periphere Einrichtung bzw. in die Steuerzentrale automatisch ihre damit beabsichtigte Aufgabe zugewiesen bekommen. Vorzugsweise ist nämlich vorgesehen, daß die widerrufbare Änderung des Funktionsprogramms beim Einsetzen der Steuereinrichtung in die Steuerzentrale bzw. eine der peripheren Einrichtungen durch Anlegen eines vorgebbaren Spannungspegels an einen der Anschlußkontakte durchführbar ist. Es wird durch einen bestimmten Spannungspegel auf diese Weise ein Mikroprozessor beispielsweise derart programmiert, daß er die Funktionen der Steuerzentrale übernimmt, während durch einen anderen Spannungspegel die Programmierung in der Weise vorgenommen wird, daß der entsprechende Mikroprozessor die Aufgeben einer peripheren Einrichtung übernimmt.

Vorteilhafterweise ist vorgesehen, daß auch ein fremder Gruppenkode, der von einer unter Umständen im Empfangsbereich des Empfängers einer Steuereinrichtung angeordneten, nicht zur eigenen Anordnung gehörenden vergleichbaren Fremd-Anordnung ausgesandt wird, von allen Steuereinrichtungen innerhalb der eigenen Anordnung empfangen, dekodiert und ausgewertet wird. Vorzugsweise wird ein von einer Fremdanordnung empfangener Gruppenkode auch bei jedem Mikroprozessor abgespeichert. Weiterhin ist dabei vorzugsweise vorgesehen, daß die Aussendung eines Steuersignals unterdrückt wird, wenn im Empfangsbereich zu Beginn des Sendevorgangs bereits ein anderes Steuersignal übertragen wird, dessen Aussendung früher begonnen hat, wobei vorzugsweise die Aussendung um eine vorgegebene Zeitspanne unterdrückt ist und nach einer vorgegebenen Anzahl von Unterdrückungen ein Alarm ausgelöst werden kann.

Auf diese Weise ist der Vorteil erreichbar, daß innerhalb eines bestimmten Empfangsbereiches in verschiedenen benachbarten Wohnungen oder Häusern verschiedene Alarmanlagen installiert werden können, ohne daß eine gegenseitige Beeinflussung oder Störung zu befürchten ist. Es wird bei einer derartigen Installation von den Geräten einer bestimmten Anlage erkannt und auch registriert, daß im Nachbarbereich eine ähnliche Anlage mit einem anderen Gruppenkode installiert ist. Es wird jedoch zugleich sichergestellt, daß innerhalb einer bestimmten Anlage nur Signale mit dem für diese Anlage bestimmten Gruppenkode ausgewertet werden. Weiterhin ist auf diese Weise sichergestellt, daß zwar die Aussendung eines bestimmten Signals kurzzeitig unterdrückt bzw. verzögert werden kann, dies ist jedoch in keiner Weise nachteilig, da die Verzögerungszeit für eine eventuell erforderliche Alarmgabe absolut vernachlässigbar ist. Es wird auf diese Weise der zusätzliche Vorteil erreicht, daß bei einem eventuellen Störversuch durch die Einspiesung von kodierten Signalen in jedem Fall dennoch eine Alarmgabe erfolget, da nach einer vorgebbaren Anzahl von Unterdrückungen bzw. Verzögerungen ein Alarmsignal auf jeden Fall abgesetzt wird.

Die Sicherheit des Systems wird auch dadurch gesteigert, daß vorzugsweise die zur Alarmgabe ausgewählten Zustandsänderungen in jedem Mikroprozessor gespeichert sind und daß ein Alarm von jeder mit einem Mikroprozessor ausgestatteten peripheren Einheit ausgelöst werden kann.

Eine weitere vorteilhafte Weiterbildung des Erfindungsgegenstandes zeichnet sich dadurch aus, daß wenigstens eine der peripheren Einheiten als Fernschaltgerät ausgebildet ist, welches an einer beliebigen Stelle im Empfangsbereich der Anordnung auf Abstand von der Steuerzentrale an das Stromversorgungsnetz anschließbar ist und daß an dem Fernschaltgerät sämtliche Bedienungs- und Anzeigeelemente vorhanden sind, die zum Betrieb und zur Überwachung der gesamten Anordnung zur Alarmgabe erforderlich sind. Mit der dadurch erreichten Mobilität des Bedienteils wird ein höchstmöglicher Komfort für den Betrieb und die Überwachung einer Alarmanlage ermöglicht. Es können an dem Bedienteil, welches vorzugsweise als Fernschaltgerät ausgebildet ist, die einwandfreie Funktion der Anlage ebenso wie eventuelle Störungen deutlich angezeigt werden.

Eine weitere bevorzugte Ausführungsform des Erfindungsgegenstandes zeichnet sich dadurch aus, daß an die Steuerzentrale als periphere Einrichtung ein Nachbarschaftsrufgerät anschließbar ist, welches wenigstens einen Alarmmelder und solche Anzeigeelemente aufweist, die über den Betriebszustand der Alarmanlage eine ausreichende Information liefern. Es können grundsätzlich auch mehrere Nachbarschaftsrufgeräte angeschlossen werden. Es können somit auch außerhalb eines geschützten Bereiches ohne jeglichen Installationsaufwand an mehreren Stellen Vorkehrungen getroffen werden, daß der Zustand einer bestimmten Alarmanlage überwacht und ein unter Umständen ausgelöster Alarm erkannt werden kann.

Eine zusätzliche Sicherheit ergibt sich dadurch, daß beim Schärfen der Alarmanlage von der Steuerzentrale der Status jeder peripheren Einrichtung abgefragt und durch eine entsprechende Rückmeldung von der peripheren Einrichtung bestätigt wird. Sollte nach dem Schärfen einer Alarmanlage eine der peripheren Einrichtungen außer Betrieb gesetzt werden, so würde dies eine oben bereits angesprochene Zustandsänderung bedeuten, welche unverzüglich zur Auslösung eines Alarms führen wü rde.

Grundsätzlich ist es auch möglich, daß auch dann von einer der peripheren Einrichtungen ein Alarm ausgelöst wird, wenn die Steuereinrichtung in der Steuerzentrale nicht funktionsfähig sein sollte.

Die Erfindung wird nachfolgend beispielsweise anhand der Zeichnung beschrieben. In dieser zeigen:
Fig. 1 in einer schematischen Darstellung ein Blockschaltbild der erfindungsgemäßen Anordnung und
Fig. 2 ein Blockschaltbild, welches den Netzanschluß für die verschiedenen Teile einer Alarmanlage veranschaulicht.

Gemäß Figur 1 ist eine Steuerzentrale 10 vorhanden, an welche direkt ein optischer Alarmgeber 12 sowie Großsirenen 1 1 a und 11b angeschlossen sind. Weiterhin ist an die Steuerzentrale 10 ein Telefonwählgerät (TWG) 13 direkt angeschlossen.

Diese direkt an die Steuerzentrale angeschlossenen Alarmgeber können gegebenenfalls gegen Sabotage überwacht werden, so daß stets ein Alarm ausgelöst wird, wenn der Versuch unternommen wird, einen oder mehrere dieser Alarmgeber zu stören, zu beschädigen oder außer Betrieb zu setzten. Es können unter Umständen auch mehrere gleichartige Alarmgeber an die Steuerzentrale 10 angeschlossen werden, wie es beispielsweise für die Großsirenen 11 a und 11b angegeben ist.

Die mit 20, 30, 40, 50 und 60 bezeichneten peripheren Einrightungen stehen betrieblich mit der Zentrale in Verbindung. Es ist jedoch keine direkte Leitungsführung und daher keine Installation zwischen der Steuerzentrale und den peripheren Einrichtungen erforderlich. Vielmehr wird jede periphere Einrichtung ebenso wie die Steuerzentrale 10 an ein Stromversorgungsnetz angeschlossen, wie es aus der Figur 2 ersichtlich ist. Durch die strichpunktierten Linien zwischen der Steuerzentrale und den peripheren Einrichtungen soll angedeutet werden, daß zwischen diesen Bauteilen zwar eine betriebliche Verbindung, d.h. eine Signalverbindung besteht, jedoch keine direkte Leitungsverbindung in Form einer für die Alarmanlage speziell verlegten Leitung. Da sämtliche peripheren Einrichtungen ebenso wie die Steuerzentrale an ein Stromversorgungsnetz angeschlossen sind, besteht selbstverständlich auch zwischen den einzelnen peripheren Einrichtungen eine Signalverbindung.

Ein Bewegungsmelder 30 kann beispielsweise ein Infrarot-Bewegungsmelder oder auch ein anderes entsprechendes Gerät sein. An dem Bewegungsmelder 30 sind eine Kontrollampe 31 für die Netzspannung und eine Kontrollampe 32 für einen Alarm bzw. eine Störung angeordnet. Es können an den Bewegungsmelder 30 bzw. an dessen Steuerteil aach beispielsweise Offnungskontakte angeschlossen werden. Es ist in der Figur 1 beispielsweise ein Kontakt 33 dargestellt, der in einer Schleife angeordnet ist, die an das Steuerteil des Bewegungsmelders 30 angeschlossen ist.

Es kann an einer beliebigen Stelle innerhalb oder außerhalb des geschützten Bereiches an das Stromversorgungsnetz auch ein Nachbarschaftsrufgerät 40 angeschlossen sein. Dieses Gerät weist gemäß der Darstellung in der Figur 1 eine Kontrollampe 42 für die Netzspannung, eine weitere Kontrollampe 43 für die Scharfschaltung und schließlich eine Kontrollampe 44 für die Unscharfschaltung auf. Weiterhin ist an das Nachbarschaftsrufgerät 40 eine Kleinsirene 41 angeschlossen. Wenn ein Alarm ausgelöst wird, so wird der Alarmzustand durch die Kleinsirene 41 akustisch angezeigt. Es können natürlich auch an dem Nachbarschaftsrufgerät 40 optische Alarmgeber oder zusätzliche Kontrollampen vorgesehen werden, um einen Alarm auch optisch anzuzeigen.

Weiterhin kann ein Alarmfühler-Anschlußgerät 50 an das Netz angeschlossen werden, welches dazu dient eine Schleife mit Kontakten wie 53a, 53b, und 53c anzuschlißen. Das Alarmfühler-Anschlußgerät 50 weist eine Kontrollampe 51 für die Netzspannung und eine Kontrollampe 52 für einen Alarm bzw. eine Störung auf. Wenn die Anlage geschärft ist, wird ein Alarm ausgelöst, sobald einer der Kontakte 53a, 53b oder 53c geöffnet werden sollte.

Schließlich ist ein Fernschaltgerät 20 vorgesehen, welches das eigentliche Bedienungselement für die in der Figur 1 dargestellte Alarmanlage ist. Das Fernschaltgerät 20 weist einen Schlüsselschalter 22 auf, an dem die Anlage eingeschaltet und ausgeschaltet werden kann. Es wird in der vorliegenden Beschreibung anstatt des Begreiffes "Einschalten" auch der Ausdruck "Schärfen" verwendet. Eine eingeschaltete Anlage ist demgemäß "scharf" geschaltet, und eine ausgeschaltete Anlage ist "unscharf" geschaltet.

Weiterhin weist das Fernschaltgerät 20 eine Anzeigeeinrichtung 23 auf, in welcher in der Figur 1 beispielsweise die Zahl "15" dargestellt ist. Die Anzeigeeinrichtung 23 kann beispielsweise dazu dienen, nach der Auslösung eines Alarms diejenige periphere Einrichtung anzuzeigen, in deren Bereich ein Alarm ausgelöst wurde. Es kann auch ein (nicht dargestelltes) Umschaltelement vorgesehen werden, welches die Anzeigeeinrichtung 23 derart umschaltet, daß im umgeschalteten Zustand eine unter Umständen defekte Batterie angezeigt wird, die vorzugsweise in den peripheren Einrichtungen ebenso wie in der Steuerzentrale als Notstromversorgung vorhanden ist.

Weiterhin sind an dem Fernschaltgerät 20 eine Kontrollampe 24 für einen Alarm bzw. eine Störung, eine weitere Kontrollampe 25 für die Netzspannung, eine zusätzliche Kontrollampe 26 für die Scharfschaltung und schließlich eine Kontrollampe 27 für die Unscharfschaltung angebracht.

Eine Kleinsirene 21 ist direkt an das Fernschaltgerät 20 angeschlossen und löst im Alarmfall ein Signal aus.

Weiterhin ist eine Internsirene 60 vorgesehen, welche als periphere Einrichtung ausgebildet ist und an einer beliebigen Stelle an das Netz angeschlossen werden kann. Die Anlage ist derart ausgebildet, daß wahlweise entweder ein interner Alarm gegeben wird oder ein externer Alarm ausgelöst wird. Bei einem internen Alarm wird beispielsweise lediglich die Internsirene 60 und/oder eine der Kleinsirenen 21 oder 41 zum Ertönen gebracht. Bei einem externen Alarm sprechen der optische Alarmgeber 12 ebenso wie die beiden Großsirenen 11 a und 1 1 b an, und es wird weiterhin der Alarm auch über das Telefonwählgerät 13 weitergemeldet. Vorzugsweise wird sowohl ein interner Alarm als auch ein externer Alarm am Nachbarschaftsrufgerät 40 in geeigneter Weise angezeigt.

Jede periphere Einrichtung ebenso wie die Steuerzentrale sind durch einen speziellen Gerätekode individualisiert, d.h. eindeutig gekennzeichnet. Weiterhin sind sämtliche Geräte innerhalb einer bestimmten Anlage durch einen einheitlichen Gruppenkode gekennzeichnet. Die Kodierung kann zweckmäßigerweise durch Einlöten von Dioden in eine Matrix erfolgen.

Normalerweise werden innerhalb einer Anordnung oder einer Alarmanlage die in einem speziellen Funktionskode übermittelten Signale nur von den Geräten mit demselben Gruppenkode ausgewertet. Wie oben bereits erläutert wurde, können jedoch auch von einer im Empfangsbereich angeordneten Nachbar-Anordnung Signale empfangen und registriert werden. Es besteht dadurch die Möglichkeit, daß dann, wenn innerhalb eines bestimmten Empfangsbereiches mehrere Anlagen gleichen Typs installiert sind, gegenseitig Störungen vermieden werden können, da nämlich gemäß den obigen Erläuterungen eine Aussendung eines Signals unterdrückt werden kann, falls zu Beginn des Sendevorgangs bereits ein anderes Gerät mit der Abgabe eines Signals begonnen haben sollte. Nachdem eine bestimmte Verzögerungszeit abgewartet wurde, versucht dann das betreffende Gerät erneut, ein Signal auszusenden. Vorzugsweise ist vorgesehen, daß nach einer vorgegebenen Anzahl von vergeblichen Versuchen ein Alarm ausqelöst wird.

Jede Zustandsänderung bei einer der peripheren Einrichtungen führt zu einem Alarm. Weiterhin wird auch ein Alarm dann ausgelöst, wenn beispielsweise eine Anfrage der Steuerzentrale 10 an eine der peripheren Einrichtungen ohne klares Antwortsignal bleibt. Eine Zustandsänderung liegt beibeispeilsweise dann vor, wenn der Bewegungsmelder 30 in seinem überwachten Bereich eine Bewegung feststellt, wenn einer der Kontakte 33, 53a, 53b oder 53c geöffnet werden sollte, oder auch dann, wenn beispielsweise eine der peripheren Einrichtungen gestört, beschädigt oder vom Netz getrennt werden sollte.

Um die Zuverlässigkeit der Anlage zu steigern, kann auch vorgesehen sein, daß durch ein (nicht dargestelltes) Bedienungselement die gesamte Anlage in den Grundzustand versetzt wird. Dabei werden beispielsweise alle Speicher gelöscht, die den Steuereinrichtungen oder Mikroprozessoren zugeordnet sind. Eine derartige Rückführung in den sogenannten Grundzustand kann unter Umständen dann zweckmäßig sein, wenn das in einem der Mikroprozessoren ablaufende Programm sich in einer sogenannten totan Schleife selbst gefangen haben sollte. Es kann auch unter anderen vorgegebenen Bedingungen vorgesehen sein, die Anlage in den Grundzustand zu bringen.

Aus der Figur 2 ist ersichtlich, daß an die Netzleitung 90 über ein Netzanpaßgerät 70 das Steuerteil 80 einer peripheren Einrichtung oder der Steuerzentrale angeschlossen ist. Zur Veranschaulichung ist in dem Steuerteil 80 nur ein Teil der bei einer praktischen Ausführungsform vorhandenen Geräte dargestellt. Demgemäß enthält in der Darstellung der Figur 2 das Steuerteil 80 einen Mikroprozessor 81, an welchen ein Enzeigeteil 82, ein Bedienteil 83 und ein Alarmteil 84 angeschlossen sind.

Das Netzanpaßgerät dient im wesentlichen dazu, die ordnungsgemäße Signalübertragung zwischen dem Steuerteil 80 und der Netzleitung sicherzustellen.

Die Signale werden gemäß der Darstellung in der Figur 2 von der Netzleitung 90 über einen Übertrager 71 abgeführt und auch wieder über den Übertrager 71 in das Netz eingespeist. An den Übertrager 71 ist ein Filter 72 angeschlosnutzbar gemacht werden. Dadurch ergibt sich in Verbindung mit der Mobilität des Bedienteils am Fernschaltgerät 20 eine übersichtliche Funktionskontrolle, und es läßt sich bei einem außerordentlich guten Bedienungskomfort eine besonders hohe Sicherheit gewährleisten.

## Patentansprüche

1. Anordnung zur Alarmgabe bei unbefugtem Eindringen in einen geschützten Bereich, insbesondere Alarmanlage zum Schutz von Gebäuden gegen Einbruch, bei welcher eine Steuerzentrale (10) vorhanden ist, an welche periphere Einrichtungen (20, 30, 40, 50, 60), von denen einige gegebenenfalls in Nachbarbereichen installiert sind, in Form von Alarmfühlern, Bedienungseinrichtungen, Alarmgebern od. dgl. über ein vorhandenes Netz (90) elektrischer Leitungen angeschlossen sind, bei welcher in der Steuerzentrale (10) und in den peripheren Einrichtungen (20, 30, 40, 50, 60) jeweils eine identisch ausgebildete Steuereinrichtung (80) angeordnet ist, die durch einen Identifikations-Kode innerhalb der Anordnung eindeutig individualisiert ist, bei welcher jede Steuereinrichtung (80) einen Sender sowie einen Empfänger für zwischen Steuereinrichungen austauschbare Steuersignale, eine Logikschaltung, einen Signalspeicher und einen Programmspeicher aufweist, bei der eine vorgegebene Zustandsänderung im Bereich einer peripheren Einrichtung (20, 30, 40, 50, 60) durch die Logikschattung ihrer Steuereinrichtung (80) erkannt und durch deren Sender an sämtliche übrigen Steuereinrichtungen gemeldet und dort registreiert wird, bei der bestimmte ausgewählte Zustandsänderungen einem Alarmgeber (11, 21, 41) zur Auslösung eines Alarms zuführbar sind, und bei der sämtliche Steuereinrichtungen (20, 30, 40, 50, 60) innerhalb einer Anordnung durch einen einheitlichen Gruppenkode identifiziert sind, dadurch gekennzeichnet, daß jede Steuereinrichtung (80) sen, in welchem der für die Signalübertragung vorgesehene Frequenzbereich ausgefiltert wird. Ein von der Netzleitung 90 über den Übertrager 71 und das Filter 72 eingespeistes Signal wird über einen Eingangsverstärker 73, einen Demodulator 74 und eine Störimpulsfalle 75 an das Steuerteil 80 weitergeführt. Wenn vom Steuerteil 80 ein Signal abgegeben wird, so gelangt dieses Signal über einen Modulator 76 und einen Ausgangsverstärker 77 an den Übertrager 71, über den das Signal in die Netzleitung 90 eingekoppelt wird.
Da die in dem Netzanpaßgerät 70 und auch die in dem Steuerteil 80 enthaltenen Bauteile bakannter herkömmlicher Art sein können, bedarf die zur Signalübertragung dienende Schaltung hier keiner detaillierten Beschreibung.
Vorzugsweise ist eine kodierte Signalübertragung vorgesehen, um die Betriebssicherheit zu erhöhen.
Die Signalübertragung erfolgt vorzugsweise in einem Frequenzbereich von einigen Kilohertz, und es können beispielsweise zur Signalübertragung Frequenzen in der Größenordnung von 280 Kilohertz verwendet werden.
In der Praxis hat sich eine Signalübertragung mit Hilfe einer Frequenz-Schift-Modulation gut bewährt.
Da bei jeder Signalübertragung sämtliche peripheren Einrichtungen ebenso wie die Steuerzentrale jedes Signal empfangen, dekodieren und registrieren, ist nicht nur ein außerordentlich flexibler und leistungsfähiger Dialog zwischen den verschiedenen Teilen der Alarmanlage möglich, es können jederzeit auch über den Zustand oder über Zustandsänderungen Informationen ausgetauscht und für die Bedienung, den Betrieb, die Überwachung und eine eventuelle Alarmgabe als Mikroprozessor mit einer solchen Speicherkapazität ausgebildet ist, daß die zur Alarmgabe führenden Zustandsänderungen sämtlicher peripheren Einrichtungen (20, 30, 40, 50, 60) sowie auch die von Nachbarbereichen gemeldeten Zustandsänderungen mit einem als fremd gekennzeichneten Gruppenkode gespeichert sind, so daß der von einer im Empfangsbereich des Empfängers einer Steuereinrichtung (80) angeordneten, nicht zur eigenen Anordnung gehörenden vergleichbaren Fremd-Anordnung ausgesandte Gruppenkode von allen Steuereinrichtungen (80) innerhalb der eigenen Anordnung empfangen, dekodiert und ausgewertet wird, und daß die Aussendung eines Steuersignals so lange unterdrückt wird, bis im Empfangsbereich eine bei Beginn eines Sendevorgangs bereits begonnene Übertragung eines anderen Steuersignals beendet ist, wobei das Signal auch von einer Fremdanordnung stammen kann.

2. Anordnung nach Anspruch 1, dadurch gekennzeichnet, daß der Identifikationskode in jeder Steuereinrichtung (80) durch Dioden in einer Diodenmatrix festgelegt ist.

3. Anordnung nach einem der Ansprüche 1 oder 2, dadurch gekennzeichnet, daß die Aussendung eines Steuersignals um eine vorgegebene Zeitspanne unterdrückbar ist.

4. Anordnung nach Anspruch 3, dadurch gekennzeichnet, daß nach einer vorgegebenen Anzahl von Unterdrückungen ein Alarm ausgelöst wird.

5. Anordnung nach einem der vorhergehenden Ansprüche, dadurch gekennzeichnet, daß wenigstens eine der peripheren Einrichtungen als Fernschaltgerät (20) ausgebildet ist, welches an einer beliebigen Stelle im Empfangsbereich der Anordnung auf Abstand von der Steuerzentrale (10) an das Stromversorgungsnetz (90) anschließbar ist und daß an dem Fernschaltgerät (20) sämtliche Bedienungs- und Anzeigeelemente vorhanden sind, die zum Betrieb und zur Überwachung der gesamten Anordnung zur Alarmgabe erforderlich sind.

6. Anordnung nach einem der vorhergehenden Ansprüche bei dem an die Steuerzentrale (10) als periphere Einrichtung ein Nachbarschaftsrufgerät (40) mit Alarmgeber (41) über das Stromversorgungsnetz (90) anschließbar ist, dadurch gekennzeichnet, daß solche Anzeigeelemente vorgesehen sind, die über den Betriebszustand der Alarmanlage eine ausreichende Information liefern.

7. Anordnung nach einem der vorhergehenden Ansprüche, dadurch gekennzeichnet, daß beim Schärfen der Alarmanlage von der Steuerzentrale (10) der Status jeder peripheren Einrichtung (20, 30, 40, 50, 60) abgefragt und durch eine entsprechende Rückmeldung von der peripheren Einrichtung bestätigt wird.

8. Anordnung nach einem der vorhergehenden Ansprüche, dadurch gekennzeichnet, daß eine Zustandsänderung im Bereich einer bestimmten peripheren Einrichtung (20, 30, 40, 50, 60) unmittelbar nach ihrem Auftreten unabhängig von einem Abfragesignal von der Steuerzentrale (10) an alle übrigen Steuereinrichtungen (80) übertragen wird.

9. Anordnung nach einem der vorhergehenden Ansprüche, dadurch gekennzeichnet, daß eine Einstelleinrichtung vorgesehen ist, durch welche eine interne oder eine externe Alarmgabe vorgebbar sind.

10. Anordnung nach Anspruch 9, dadurch gekennzeichnet, daß die interne Alarmgabe durch eine Internsirene (60) erfolgt.

11. Anordnung nach einem der vorhergehenden Ansprüche, dadurch gekennzeichnet, daß vorgegebene periphere Einrichtungen (20, 30, 40, 50, 60) derart überwachbar sind, daß auf ein von der Steuerzentrale (10) zur Statusabfrage ausgesandtes Abfragesignal bei nicht ordnungsgemäßer Rückmeldung ein Alarm ausgelöst wird.

## Revendications

1. Montage pour émettre un signal d'alarme lors d'une intrusion dans une zone protégée notamment installation d'alarme pour protéger des immeubles contre les cambriolages, installation qui comporte une centrale de commande (10) à laquelle sont raccordées des installations périphériques (20, 30, 40, 50, 60) dont certaines sont le cas échéant installées dans des zones voisines, sous la forme de détecteurs d'alarme, d'installations de manoeuvre, de générateurs de signaux d'alarme ou analogues, en étant reliées par les lignes électriques d'un réseau (9) existant, et pour laquelle dans la centrale de commande (10) et dans les installations périphériques (20, 30, 40, 50, 60), il est prévu chaque fois une installation de commande (80) de forme identique, qui est individualisée sans équivoque à l'intérieur du montage par un code d'identification, et chaque installation de commande (80) comporte un émetteur et un récepteur pour les signaux de commande susceptibles d'être échangés entre les installations de commande, un circuit logique, une mémoire de signaux et une mémoire de programme, et une variation d'état prédéterminée au niveau d'une installation périphérique (20, 30, 40, 50, 60) est reconnue par le circuit logique de son installation de commande (80) et ainsi signale par son émetteur à toutes les autres installations de commande pour y être enregistrée, des variations d'état choisies, déterminées étant susceptibles d'être fournies à un générateur de signal d'alarme (11,21,41) pour déclencher un signal d'alarme, et toutes les installations de commande (20, 30, 40, 50, 60) d'un montage sont identifiées par un code de groupe unitaire, caractérisé en ce que chaque installation de commande (80) est réalisée par un microprocesseur ayant une capacité de mémoire telle qu'elle puisse enregistrer toutes les variations d'état aboutissant à l'émission d'un signal d'alarme de toutes les installations périphériques (20, 30, 40, 50, 60) ainsi que les variations d'état signalées par les zones voisines ayant un code de groupe caractérisé comme étranger, de sorte qu'un code de groupe émis par un montage étranger, comparable mais ne faisant pas partie du montage propre, dans la zone de réception du récepteur d'une installation de commande (80), soit reçu, décodé et exploité par toutes les installations de commande (80) à l'intérieur du montage propre et en ce que l'émission d'un signal de commande soit bloquée jusqu'à ce que soit terminée une transmission déjà commencée d'un autre signal de commande dans la zone de réception au début d'une opération d'émission, le signal. pouvant également provenir d'un montage étranger.

2. Montage selon la revendication 1, caractérisé en ce que le code d'identification de chaque installation de commande (80) est déterminé par des diodes dans une matrice à diodes.

3. Montage selon l'une des revendications 1 ou 2, caractérisé en ce que l'émission d'un signal de commande est susceptible d'être bloquée pendant une durée prédéterminée.

4. Montage selon la revendication 3, caractérisé en ce qu'après un nombre prédéterminé de blocages, une alarme est déclenchée.

5. Montage selon l'une des revendications précédentes, caractérisé en ce qu'au moins l'une des installations périphériques est un appareil de télécommande (20) qui est raccordé à un point quelconque dans la zone de réception du montage sur le réseau d'alimentation en courant (9) à une distance de la centrale de commande (10), et en ce que l'appareil de télécommande (20) comporte tous les éléments de manoeuvre et d'affichage qui sont nécessaires pour le fonctionnement et la surveillance de l'ensemble du montage pour fournir un signal d'alarme.

6. Montage selon l'une des revendications précédentes dans lequel sur la centrale de commande (10), un appareil d'appel de voisinage (40) avec un génerateur de signal d'alarme (41) peut être relié comme installation périphérique par le réseau d'alimentation en courant (90), caractérisé en ce que des éléments d'affichage sont prévus qui fournissent une information suffisante de l'état de fonctionnement de l'installation d'alarme.

7. Montage selon l'une des revendications précédentes, caractérisé en ce que lors de la mise en oeuvre de l'installation d'alarme, la cen- traie de commande (10) demande l'état de chaque installation périphérique (20, 30, 40, 50, 60) et est actionnée par un signal en retour correspondant des installations périphériques.

8. Montage selon l'une des revendications précédentes, caractérisé en ce qu'au niveau d'une installation périphérique déterminée (20, 30, 40, 50, 60), immédiatement après son arrivée, indépendamment d'un signal d'interrogation de la centrale de commande (10), cette variation est transmise à toutes les autres installations de commande (80).

9. Montage selon l'une des revendications précédentes, caractérisé en ce qu'il comporte une installation de réglage qui prédétermine l'émission d'un signal d'alarme interne ou externe.

10. Montage selon la revendication 9, caractérisé en ce que l'émission de signal d'alarme interne se fait par une sirène interne (60).

11. Montage selon l'une des revendications précédentes, caractérisé en ce que des installations périphériques prédéterminées (20, 30, 40, 50, 60) sont susceptibles d'être surveillées de façon qu'un signal d'interrogation émis par la centrale de commande (10) pour demander l'état, déclenche un signal d'alarme en l'absence de signal de retour correct.

## Claims

1. Means for giving an alarm in the case of unauthorized entry into a protected area, particularly an alarm system for protecting buildings against burglary, in which there is a control station (10), to which are connected peripheral devices (20, 30, 40, 50, 60), whereof some are optionally installed in neighbourhood areas, in the form of alarm sensors, controls, alerting devices, etc, by means of an existing power supply mains (90), in which an identically constructed control device (80) is provided in the control station (10) and also in the peripheral devices (20, 30, 40, 50, 60), said control device being clearly individualized by an identification code within the means, in which each control device (80) has a transmitter and a receiver for control signals interchangeable between control devices, a logic circuit, a signal store and a programme store, in which a predetermined change of state in the vicinity of a peripheral device (20, 30, 40, 50, 60) is recognised by the logic circuit of its control device 80 and is indicated by its transmitter to all the other control devices and is recorded there, in which certain selected changes of state can be supplied to an alerting device (11, 21, 41) for giving an alarm and in which all the control devices (20, 30, 40, 50, 60) within a means are identified by a uniform group code, characterized in that each control device (80) is constructed as a microprocessor having a storage capacity such that the changes of state of all the peripheral devices (20, 30, 40, 50, 60) leading to an alarm being given, and also the changes of state from neighbourhood areas are stored with an external group code, so that a group code emitted by an external means not belonging to one's own means and arranged in the reception area of the receiver of a control device (80) is received, decoded and evaluated by all the control devices (80) within one's own means, and that the transmission of a control signal is suppressed until the transmission of another control signal already started at the start of a transmission process in the reception area is at an end, it also being possible for said signal to come from an external means.

2. Means according to claim 1, characterized in that the identification code in each control device (80) is fixed by diodes in a diode matrix.

3. Means according to one of the claims 1 or 2, characterized in that the transmission of a control signal can be suppressed for a predetermined period of time.

4. Means according to claim 3, characterized in that an alarm is given, following a predetermined number of suppressions.

5. Means according to one of the preceding claims, characterized in that at least one of the peripheral devices is constructed as a remote control device (20), which can be connected to the power supply mains (90) at a distance from control station (10) at any random point within the reception area of the means and that on the remote control device (20) are provided all the control and indicating elements necessary for operating and monitoring the entire alarm- giving means.

6. Means according to any one of the preceding claims, in which a neighbourhood control device (40) with alerting device (41) can be connected by means of the supply mains (90) to control station (10) in the form of a peripheral device, characterized in that indicating devices are provided, which provide adequate information on the operating state of the alarm system.

7. Means according to one of the preceding claims, characterized in that when the control station (10) contacts the alarm system, the status of each peripheral device (20, 30, 40, 50, 60) is interrogated and actuated by a corresponding reply from the peripheral device.

8. Means according to one of the preceding claims, characterized in that a change of state in the vicinity of a particular peripheral device (20, 30, 40, 50, 60) is transferred to all the remaining control devices (80), immediately after its occurrence and independently of an interrogation signal from the control station (10).

9. Means according to one of the preceding claims, characterized in that a setting device is provided, by means of which an internal or external alarm can be predetermined.

10. Means according to claim 9, characterized in that the internal alarm is given by an internal siren (60).

11. Means according to one of the preceding claims, characterized in that given peripheral devices (20, 30, 40, 50, 60) can be monitored in such a way that if an incorrect reply to a status interrogation signal is transmitted from the control station (10) an alarm is given.
